# EUROPÄISCHE PATENTSCHRIFT

(11) **EP 1 248 037 B1**
(45) Veröffentlichungstag und Bekanntmachung des Hinweises auf die Patenterteilung: **19.12.2007**
(21) Anmeldenummer: 02007750.9
(22) Anmeldetag: 05.04.2002
(51) Int. Cl.: F21V 21/02, F21V 23/06

(54) **Montagevorrichtung**
Mounting device
Dispositif de montage

(30) Priorität: 06.04.2001 DE 20106058 U
(43) Veröffentlichungstag der Anmeldung: 09.10.2002
(73) Patentinhaber: Cooper Crouse-Hinds GmbH, 59494 Soest (DE)
(72) Erfinder: Naumann, Reiner, 68239 Mannheim (DE); Schwarz, Gerhard, 69436 Allemühl (DE)
(74) Vertreter: Grünecker, Kinkeldey, Stockmair & Schwanhäusser Anwaltssozietät

(56) Entgegenhaltungen:
- EP-A- 0 677 699
- EP-A- 0 818 653
- DE-A1- 19 528 831
- DE-A1- 19 710 291
- US-A- 4 978 319
- US-A- 5 013 253
- US-A- 5 381 321

## Beschreibung

Die Erfindung betrifft eine Montagevorrichtung für eine Leuchte mit wenigstens einem ersten Montageelement zur lösbaren Befestigung der Leuchte an einem Träger und mit einer eine Versorgungsleitung zur elektrischen Versorgung der Leuchte kontaktierenden Anschlusseinrichtung.

Aus der Praxis ist eine solche Montagevorrichtung bekannt, bei der die zumindest ein Leuchtengehäuse und ein in diesem angeordnetes Leuchtmittel umfassende Leuchte mittels Schrauben, einer Kette, eines Deckenbügels, eines Wandarms oder dergleichen an einem Träger befestigt wird. Ein solcher Träger kann direkt die Decke, ein Stahlprofil, ein Montagekanal oder dergleichen sein, an dem die Leuchte mittels entsprechend Schienenmontage, Deckenmontage, Wandmontage oder Mastmontage lösbar befestigt ist.

Um die Leuchte elektrisch zu versorgen wird bei einer aus der Praxis vorbekannten Montagevorrichtung eine Versorgungsleitung mit einer Anschlusseinrichtung innerhalb des Leuchtengehäuses verbunden. Dazu ist im Leuchtengehäuse ein separater Anschlussraum mit entsprechenden Anschlussklemmen vorgesehen. Weiterhin muss in diesem Zusammenhang das Leuchtengehäuse zumindest eine Leitungseinführung und eine Leitungsherausführung aufweisen, durch die die elektrische Verbindungsleitung einerseits in den Anschlussraum hinein und andererseits aus diesem wieder herausgeführt ist. Es müssen entsprechende Abdichtungen für diese Leitungsein- und -herausführungen vorgesehen sein, insbesondere wenn die Leuchte in einem explosionsgeschützten Bereich eingesetzt werden soll.

Dadurch ist ein Austausch der kompletten Leuchte sehr zeitaufwändig und außerdem sind Reparaturen direkt an der Leuchte ohne deren Demontage nur schwierig durchführbar, da solche Leuchten insbesondere in Industrieanlagen in großer Höhe montiert sind.

DE 197 10 291 A1 zeigt ein Leuchten-Raster-System aus Steckverbindern und steckbaren Leuchtenkonsolen. Die Steckverbinder sind für das Stromnetz anschlussfertige starre Elemente an einigen Standardlängen. An dessen Enden ist ein Steckerteil und ein Kupplungsteil angebracht. Die entsprechenden Leuchtenkonsolen weisen einen Konsolen-Gehäuse auf, das an den Steckverbindern mit einer Lasche und einer Schraube befestigbar ist.

EP 0 677 699 A1 offenbart eine Halterung für Leuchtstoffröhren mit zwei einander gegenüberliegenden Fassungen. Diese dient zur Aufnahme einer entsprechenden Leuchtstoffröhre. Ein Trägerelement verbindet die Kopfstücke, wobei jedes der Kopfstücke ein Stecksockel mit Abmessungen eines üblichen Linien-Glühlampenstecksockels aufweist. Teil der Halterung ist ebenfalls ein Gehäuse, in dem entsprechende Kontaktelemente zur Aufnahme der Stecksockel angeordnet sind.

Der vorliegenden Erfindung liegt daher die Aufgabe zugrunde, eine Leuchte nach EP 0 677 699 A1 dahingehend zu verbessern, dass diese einfach und schnell zu montieren und zu demontieren und gleichzeitig konstruktiv einfach und preisgünstig ist.

Diese Aufgabe wird durch die Merkmale des Anspruchs 1 gelöst. Dadurch ist die Leuchte durch zwei Montageelemente am Träger lösbar befestigt. In diesem Zusammenhang sei angemerkt, dass sowohl erstes als auch zweites Montageelement über entsprechende Anschlusseinrichtungen verfügen können, wobei beispielsweise die Anschlusseinrichtung des ersten Montageelementes eine erste Leuchte, die Anschlusseinrichtung des zweiten Montageelementes eine zweite Leuchte usw. versorgt. Dabei dient das zweite Montageelement gleichzeitig zur lösbaren Halterung sowohl der ersten als auch zweiten Leuchte usw.

Erfindungsgemäß erfolgt die Kontaktierung der Versorgungsleitung direkt am Montageelement und ein separater Anschlussraum im Leuchtengehäuse mit entsprechenden Durchführungen für die Versorgungsleitung ist nicht mehr notwendig. Statt dessen erfolgt die elektrische Versorgung der Leuchte über eine Steckverbindung zwischen dieser und dem Montageelement. Eine solche Steckverbindung ist einfach und schnell herstellbar und je nach Erfordernissen auch in der entsprechenden Schutzart ausgebildet. Bei der Montage bzw. Demontage ist folglich ein zeitaufwändiges Lösen der Versorgungsleitung von den entsprechenden Anschlussklemmen nicht notwendig. Die Leuchte kann direkt vom Montageelement gelöst und an eine entsprechende Stelle durch Durchführung einer Reparatur oder Wartung transportiert werden. Da die Leuchte immer als ganzes bei der Montage und Demontage gehandhabt wird, sind bei einem Wechsel des Leuchtmittels außerdem keine bestimmten Sicherheitsmaßnahmen zu beachten, da erfindungsgemäß die Leuchte erst demontiert und das entsprechende Leuchtmittel erst später ausgetauscht wird. Um einen gewissen Bewegungsspielraum bei Anbringen der Leuchte zu erhalten, ist ein Verbindungsteil zwischen Leuchte und zweite Montageelement insbesondere elastisch auslenkbar sein. Dies ist insbesondere dann hilfreich, wenn die Leuchte zur Herstellung der Steckverbindung von unten an das erste Montageelement herangeschwenkt wird.

Weiterhin kann die Leuchte kompakter gestaltet werden, da ein separater Anschlussraum zum Anschließen der Versorgungsleitung nicht mehr notwendig ist und ebenfalls entsprechende Durchführungen im Leuchtengehäuse nicht mehr vorhanden sind.

Es ist denkbar, dass die Anschlusseinrichtung örtlich neben dem Montageelement und gegebenenfalls separat zu diesem vorgesehen ist. Von der Anschlusseinrichtung muss in diesem Fall eine entsprechende Verbindung zum Montageelement und zum Steckverbinder erfolgen. Um allerdings die erfindungsgemäße Montagevorrichtung weiter zu vereinfachen, kann die Anschlusseinrichtung im Montageelement integriert sein.

Um die Verlegung der Versorgungsleitung entlang des Trägers zu vereinfachen, kann die Versorgungsleitung durch das Montageelement hindurchgeführt sein.

Um die Kontaktierung zwischen Versorgungsleitung und Anschlusseinrichtung einfacher zu gestalten, kann die Anschlusseinrichtung eine Schneidklemmeinrichtung aufweisen. Dadurch kann die Versorgungsleitung auch ohne Abisolierung bzw. Trennung durch Durchschneiden einer Isolation der Versorgungsleitung mittels der Schneidklemmeinrichtung elektrisch mit der Anschlusseinrichtung verbunden werden.

Um eine Steckverbindung zwischen Leuchte und Montageelement in einfacher Weise herstellen zu können, kann die Schneidklemmeinrichtung mit einem Steckverbinderteil des Steckverbinders auf einer Außenseite des Montageelements elektrisch verbunden sein.

Um gegebenenfalls Leuchten variabel am Träger positionieren zu können, kann das Montageelement am Träger lösbar befestigt sein.

Für eine solche lösbare Befestigung sind unterschiedliche Ausführungsbeispiele denkbar. Beispielsweise kann das Montageelement am Träger angeschraubt sein. Dadurch ist es relativ fest am Träger angebracht und auch bei mehrfacher Montage und Demontage wird keine Verschiebung des Montageelementes erfolgen, die zu einer Fehlausrichtung im Hinblick auf die Leuchte führen könnte.

Weitere Beispiele einer lösbaren Befestigung sind Verrastung oder Einhängen des Montageelementes. Das Montageelement kann auch entlang des Trägers verschiebbar und in einer entsprechend ausgewählten Position festlegbar sein.

Der Steckverbinder kann in unterschiedlichster Weise ausgebildet sein. Ein Beispiel eines Steckverbinders ist ein Rundsteckverbinder.

Soll die Leuchte im explosionsgefährdeten Bereich eingesetzt werden, so kann der Steckverbinder ein explosionsgeschützter Steckverbinder sein.

Je nach Platzbedarf und je nach Anordnung der Leuchte kann es von Vorteil sein, wenn der Steckverbinderteil des Montageelementes entweder seitlich in diesem angeordnet oder an dessen dem Träger abgewandten unteren Ende angeordnet ist. Bei seitlicher Anordnung des Steckverbinderteils erfolgt das Herstellen der Steckverbindung im Wesentlichen durch Bewegung der Leuchte in deren Längsrichtung, während bei am unteren Ende des Montageelementes angeordneten Steckverbinderteil die Leuchte im Wesentlichen von unten an das Montageelement herangeführt oder herangeschwenkt wird.

Im Zusammenhang mit dem Montageelement ist es natürlich möglich, dass die Versorgungsleitung abgedichtet in das und/oder aus dem Montageelement geführt ist. Die Versorgungsleitung ist dabei in der Regel entlang des Trägers geführt und kann durch mehrere solcher Montageelemente hindurchgeführt sein.

Je nach Ausbildung der Steckverbindung ist es möglich, dass diese allein zur lösbaren Befestigung der Leuchte dient. Beispielsweise kann dem Steckverbinder ein GEwindering zugeordnet sein, der entweder an der Leuchte oder am Montageelement drehbar befestigt ist. Dieser kann auf einem entsprechenden Gewindeteil am jeweils anderen Element bei Herstellen der Steckverbindung aufgeschraubt werden. Außerdem besteht die Möglichkeit, dass neben der Steckverbindung am gleichen Montageelement eine zusätzliche Halteeinrichtung für die Leuchte vorgesehen ist.

Es ist allerdings auch möglich, dass das zweite Montageelement nur zur Halterung der ersten Leuchte dient und eine weitere Leuchte entsprechend durch ein erstes und ein zweites Montageelement lösbar am Träger befestigt ist.

Um die Halterung der Leuchte in einfacher Weise zu realisieren, kann das zweite Montageelement eine Aufnahme für das in Richtung zur Leuchte federbeaufschlagte Verbindungsteil aufweisen. Dieses ist beispielsweise in Richtung zweites Montageelement eindrückbar, um die Steckverbindung zwischen Leuchte und erstem Montageelement herzustellen. Dabei drückt das Verbindungsteil die Leuchte in Richtung erstes Montageelement zur Herstellung der Steckverbindung und zur deren anschließender Aufrechterhaltung. Die Federbeaufschlagung des Verbindungsteils ist dabei so gewählt, dass auch nach Herstellen der Steckverbindung noch eine Kraftbeaufschlagung durch das Verbindungsteil in Richtung Leuchte erfolgt. Dabei kann die Leuchte über eine entsprechende Aufnahme verfügen, in die das Verbindungsteil eingreift.

Ein Beispiel für ein solches Verbindungsteil ist ein Lagerbock.

Es ist selbstverständlich auch möglich, dass ein entsprechend federbeaufschlagtes Verbindungsteil von der Leuchte vorsteht und entsprechend das zweite Montageelement eine Aufnahme für das in Richtung zu diesem federbeaufschlagte Verbindungsteil der Leuchte aufweist.

Um die Leuchte nicht zwischen den Montageelementen anordnen zu müssen, können Steckverbindungsteil am ersten Montageelement und Verbindungsteil am zweiten Montageelement auf den gleichen Seiten der Montageelemente angeordnet sein. In diesem Fall ist es möglich, dass die Leuchte unterhalb der Montageelemente angeordnet ist, wobei beispielsweise von einer Oberseite des Leuchtengehäuses entsprechende Halterungen vorstehen, an denen der andere Teil des Steckverbinders bzw. eine Aufnahme oder auch ein Verbindungsteil angeordnet sind. Die Halterungen können auch so angeordnet sein, dass sie beide zwischen erstem und zweitem Montageelement angeordnet sind, so dass in diesem Fall wiederum Verbindungsteil und Steckerteil des ersten Montageelementes auf einander zu gewandten Seiten der Montageelemente angeordnet sein können.

Um die Montageelemente möglichst kompakt und klein gestalten zu können, kann ein solches Montageelement plattenförmig ausgebildet sein. Innerhalb der Platte ist in diesem Fall die Verbindungseinrichtung angeordnet. Ein entsprechendes Steckverbinderteil kann seitlich oder am unteren Ende der Platte abstehen.

Um ein zu leichtes oder zufälliges Lösen der Leuchte zu verhindern, können erstes und/oder zweites Montageelement eine Arretiereinrichtung zur Arretierung der Leuchte in Kontaktstellung aufweisen. Bevorzugt ist eine solche Arretiereinrichtung einfach manuell lösbar, um die Montage und Demontage nicht unnötig zu erschweren.

Um sowohl die Ausrichtung der Leuchte zum Montageelement zu gewährleisten und gleichzeitig bestimmten Sicherheitsanforderungen zu genügen, kann zwischen erstem und/oder zweitem Montageelement und Leuchte eine Kodiereinrichtung vorgesehen sein. Diese sichert einerseits, dass die Leuchte nur in einer bestimmen Ausrichtung relativ zu den Montageelementen montierbar ist. Andererseits kann die Kodiereinrichtung sicherstellen, dass beispielsweise nur ordnungsgemäß verschlossene Leuchten montierbar sind.

Bei einem einfachen Ausführungsbeispiel für eine solche Kodiereinrichtung kann diese einen Steckvorsprung und eine dazu komplementäre Steckvertiefung aufweisen. Der Steckvorsprung kann beispielsweise vom ersten Montageelement abstehen und die Steckvertiefung kann im Leuchtengehäuse ausgebildet sein. Dabei kann die Steckvertiefung unzugänglich sein, wenn das Leuchtengehäuse nicht ordnungsgemäß geschlossen ist. Ebenso besteht die Möglichkeit, dass der Steckvorsprung am Leuchtengehäuse angeordnet ist und beispielsweise nur bei ordnungsgemäß verschlossenem Leuchtengehäuse vorsteht und in eine entsprechende Steckvertiefung am ersten oder zweiten Montageelement eingreift.

Die Montagevorrichtung kann zur Halterung und elektrischen Versorgung unterschiedlicher Leuchten ausgebildet sein. Beispiele für solche Leuchten sind Langfeldleuchten, die auch explosionsgeschützt ausgeführt sein können. Entsprechende Leuchtmittel solcher Langfeldleuchten sind Einstift- oder Zweistift-Lampen.

Passend zur Montagevorrichtung ist die Leuchte auszubilden, damit entsprechend die Steckverbindung herstellbar und außerdem auch eine Halterung über das zweite Montageelement erfolgen kann. Eine solche Leuchte zeichnet sich beispielsweise dadurch aus, dass an dieser zumindest ein Steckverbinderteil angeordnet ist, der in Kontaktstellung der Leuchte mit dem Steckverbinderteil der Montagevorrichtung in Eingriff ist.

Im Folgenden werden vorteilhafte Ausführungsbeispiele der Erfindung anhand der in der Zeichnung beigefügten Figuren näher erläutert.

Es zeigen:
- Fig. 1: eine Seitenansicht eines ersten Ausführungsbeispiels der erfindungsgemäβen Montagevorrichtung mit Leuchte in Kontaktstellung;
- Fig. 2: eine Seitenansicht einer aus der Praxis vorbekannten Montagevorrichtung;
- Fig. 3: eine Seitenansicht eines zweiten Ausführungsbeispiels einer erfindungsgemäßen Montagevorrichtung mit Leuchte in Kontaktstellung;
- Fig. 4: eine Seitenansicht eines dritten Ausführungsbeispiels einer erfindungsgemäβen Montagevorrichtung mit in Kontaktstellung zu verschwenkender Leuchte;
- Fig. 5: einen Schnitt entlang der Linie V-V aus Fig. 6;
- Fig. 6: einen Schnitt entlang der Linie VI-VI aus Fig. 1, und
- Fig. 7: einen Schnitt entlang der Linie VII-VII aus Fig. 1.

Fig. 1 ist eine Seitenansicht eines ersten Ausführungsbeispiels einer erfindungsgemä-βen Montagevorrichtung 1 mit einer Leuchte 2 in Kontaktstellung 18 dargestellt. Oberhalb der Leuchte 2 erstreckt sich beispielsweise entlang einer Decke ein Montagekanal als Träger 4. Entlang des Montagekanals ist eine Versorgungsleitung 5 verlegt. Diese ist im Bereich eines ersten Montageelementes 3 der Montagevorrichtung 1 vom Träger 4 entfernt und durch das Montageelement 3 hindurchgeführt. Im Inneren des Montageelementes 3 befindet sich eine Anschlusseinrichtung 6, siehe hierzu die Fig. 5 und 6.

Das erste Montageelement 3 steht senkrecht nach unten vom Träger 4 ab und ist an diesem lösbar befestigt. Beabstandet zum ersten Montageelement 3 ist ein zweites Montageelement 13 in analoger Weise am Träger lösbar befestigt. Zwischen den beiden Montageelementen 3 und 13 ist die Leuchte 2 angeordnet. Diese ist aus zumindest einem Leuchtengehäuse 25, siehe auch Fig. 2, und einem darin enthaltenen Leuchtmittel 24 gebildet, wobei die in den Figuren dargestellte Leuchte ein Langfeldleuchte ist.

An ihren beiden Enden 12, 14 ist die Leuchte 2 an den Montageelementen 3, 13 lösbar befestigt. Die Befestigung an dem ersten Montageelement 3 erfolgt über einen Steckverbinder 7, wobei dieser beispielsweise ein Rundsteckverbinder ist. Ein Steckverbinderteil 10 steht seitlich vom ersten Montageelement 3 vor und das weitere Steckverbinderteil 22 steht seitlich vom Leuchtengehäuse 25 ab. In der in Fig. 1 dargestellten Kontaktstellung 18 sind die beiden Steckverbinderteile 10, 22 miteinander zur elektrischen Versorgung der Leuchte 2 in Eingriff.

Das andere Ende 14 der Leuchte 2 ist am zweiten Montageelement 13 mittels eines als Lagerbock 16 ausgebildeten Verbindungsteils 15 lösbar gehalten. Das Verbindungsteil 15 ist federbeaufschlagt in Richtung Leuchte 2 und in Richtungen 26 bewegbar. Bei dem dargestellten Ausführungsbeispiel greift das Verbindungsteil 15 in eine entsprechende Aufnahme 17 seitlich am Leuchtengehäuse 25 ein.

Weiterhin weist die Leuchte 2 eine transparente Abdeckung 27 auf, durch die von dem Leuchtmittel 24 abgegebenes Licht austreten kann.

Erstes und zweites Montageelement 3, 13 sind im Wesentlichen plattenförmig ausgebildet, wobei im Inneren zumindest des ersten Montageelementes die Anschlusseinrichtung 6 zur Kontaktierung der Versorgungsleitung 5 angeordnet ist.

In Fig.2 ist eine Seitenansicht einer aus der Praxis vorbekannten Montagevorrichtung 1 dargestellt. Bei dieser stehen auf einer dem Leuchtmittel 24 abgewandten Rückseite des Leuchtengehäuses 25 zwei Montageelement 3, 13 ab, die beispielsweise durch Verschrauben, Verrasten oder in sonstiger Weise am Montagekanal als Träger 4 lösbar befestigt sind. Innerhalb des Leuchtengehäuses ist die Anschlusseinrichtung 6 - nicht dargestellt - angeordnet, die in einem speziellen Anschlussraum des Leuchtengehäuses untergebracht ist. In diesen Anschlussraum ist die Versorgungsleitung 5 herein- und nach Kontaktieren der Anschlusseinrichtung 6 aus diesem wieder herausgeführt.

In Fig. 3 ist eine Seitenansicht eines zweiten Ausführungsbeispiels der erfindungsgemäßen Montagevorrichtung 1 dargestellt. Bei dieser Figur wie bei den übrigen Figuren sind gleiche Teile jeweils durch gleiche Bezugszeichen versehen und werden teilweise nur im Zusammenhang mit einer Figur erwähnt.

Das zweite Ausführungsbeispiel unterscheidet sich vom ersten insbesondere darin, dass erstes und zweites Montageelement 3, 13 oberhalb der Leuchte 2 im Wesentlichen im Bereich von deren Enden 12, 14 angeordnet sind. Verbindungsteil 15 und Steckverbinderteil 10 stehen vom zweiten bzw. ersten Montageelement 3, 13 auf der jeweils gleichen Seite ab und sind mit dem Steckverbinderteil 22 bzw. einer entsprechenden Aufnahme an bzw. in den Haltern 28 verbindbar. Um die Leuchte 2 in Kontaktstellung 18 zu bringen, muss diese in Richtung 28 verschoben werden bis die Steckverbinderteile 10, 22 in Eingriff sind.

Bei dem Ausführungsbeispiel nach Fig. 3 ist der Abstand von erstem und zweitem Montageelement 3, 13 geringer als eine Länge der Leuchte 2, siehe hierzu im Gegensatz das Ausführungsbeispiel nach Fig. 1.

In Fig. 4 ist eine Seitenansicht eines dritten Ausführungsbeispiels der erfindungsgemä-βen Montagevorrichtung 1 dargestellt. Dieses unterscheidet sich vom Ausführungsbeispiel nach Fig. 3 insbesondere darin, dass das Steckverbinderteil 10 des ersten Montageelementes 3 nicht seitlich, sondern an einem unteren, vom Träger 4 fortweisenden Ende 11 des Montageelementes 3 angeordnet ist. Entsprechend ist das andere Steckverbinderteil 22 des Steckverbinders 7 auf einer dem Träger 4 zuweisenden Rückseite des Leuchtengehäuses 25 angeordnet.

Bei dem Ausführungsbeispiel nach Fig. 4 ist das Verbindungsteil 15 zur Verbindung von Halter 28 und zweitem Montageelement 13 insbesondere elastisch auslenkbar, um nach Herstellen der Verbindung im Bereich des Endes 14 die Leuchte 2 an ihrem anderen Ende 12 nach oben in Richtung erstes Montageelement 3 verschwenken zu können.

Zu den bisherigen Ausführungsbeispielen sei noch angemerkt, dass zwischen Leuchte und jeweiligem Montageelement 3, 13 weiterhin eine Arretiereinrichtung vorgesehen sein kann, die die Leuchte in Kontaktstellung 18 arretiert. Erst nach Lösen dieser Arretiereinrichtung ist die Leuchte demontierbar.

Weiterhin ist bei den Ausführungsbeispielen eine Kodiereinrichtung 19 vorgesehen, siehe beispielsweise Fig. 4, die zumindest einen Steckvorsprung 20 und eine Steckvertiefung 21 umfasst. Bei dem dargestellten Ausführungsbeispiel ist der Steckvorsprung am ersten Montageelement 3 und die Steckvertiefung in der Leuchte 2 ausgebildet. Der Steckvorsprung 20 verläuft beabstandet und im Wesentlichen parallel zum entsprechenden Steckverbinderteil 10 und überragt diesen in Richtung Leuchte 2. Dadurch wird gewährleistet, dass vor Herstellen einer elektrischen Verbindung mittels des Steckverbinders 7 durch die Kodiereinrichtung 19 sichergestellt ist, dass nur beispielsweise eine für den entsprechenden Bereich erlaubte Leuchte, eine ordnungsgemäß geschlossene Leuchte oder dergleichen montiert werden kann.

In Fig. 5 ist eine teilweise in Schnitt dargestellte Ansicht aus Richtung V-V aus Fig. 6 auf das erste Montageelement 3 dargestellt. Dieses ist mittels zwei seitlich vorspringender Flansche 29 am Träger 4 anschraubbar. Das Montageelement 3 ist zumindest zweiteilig ausgebildet, wobei ein Fußteil 30 mit den Flanschen 29 am Träger 4, siehe Fig. 1, befestigbar ist. Mit dem Fußteil 30 ist ebenfalls mittels Verschrauben ein Kopfteil 31 verbindbar. In diesem ist die als Schneidklemmeinrichtung 8 ausgebildete Anschlusseinrichtung 6 angeordnet. Die Schneidklemmeinrichtung 8 umfasst bei dem dargestellten Ausführungsbeispiel 5 nebeneinander angeordnete Schneidklemmen 23. Diese sind nach oben in Richtung Fußteil 30 V-förmig geöffnet, wobei die einander zuweisenden Kanten der V-Schenkel Schneiden bilden, die bei Einlegen entsprechender Kabel der Versorgungsleitung 5 eine die Kabel umgebende Isolierung durchschneiden und den von der Isolierung umgebenen elektrischen Leiter kontaktieren.

Jede der Schneidklemmen 23 ist über elektrische Leitungen mit dem Steckverbinderteil 10 des Steckverbinders 7 des ersten Montageelementes 3 verbunden.

In Fig. 6 ist ein Schnitt entlang der Linie VI-VI aus Fig. 1 dargestellt. Bei dieser Ansicht ist besondere erkennbar, wie die Versorgungsleitung 5 durch das erste Montageelement 3 hindurchgeführt ist und im Inneren von diesem in einzelne Kabel aufgetrennt und in die Schneidklemmen 23 eingelegt ist.

Auf gegenüberliegenden Seiten des ersten Montageelementes 3 sind entsprechende Durchführungen zum Ein- und Herausführen der Versorgungsleitung 5 ausgebildet. In diesen Durchführungen sind Dichtungen 32 angeordnet.

In Fig. 7 ist eine Seitenansicht der Leuchte 2 aus Richtung des ersten Montageelementes 3, siehe Fig. 1, dargestellt. Seitlich am Leuchtengehäuse 25 ist in etwa mittig der Steckverbinderteil 22 des Steckverbinders 7 angeordnet. Dieser wird nach den vorangehenden Figuren mit dem anderen Steckverbinderteil 10 am ersten Montageelement 3 in Kontaktstellung 18 der Leuchte 2 in Eingriff gebracht. Der Steckverbinder aus Steckverbinderteilen 10, 22 ist bei entsprechendem Einsatz der Leuchte2 explosionsgeschützt ausgebildet.

Benachbart und seitlich neben dem Steckverbinderteil 22 ist die Steckvertiefung 21 der Kodiereinrichtung19 angeordnet. In diese greift vor Herstellen der elektrischen Verbindung mittels Steckverbinder 7 ein entsprechender Steckvorsprung 20, siehe die vorangehenden Figuren, vom ersten Montageelement 3 ein.

Gegenstand der Erfindung ist weiterhin eine Leuchte 2, siehe die vorangehende Figuren, die zumindest ein Steckverbinderteil 22 des Steckverbinders 7 trägt, um mittels der Montageelemente an einem entsprechenden Träger 4 lösbar befestigt zu sein.

Im Folgenden wird die Funktionsweise der Erfindung kurz anhand der Figuren erläutert.

Erfindungsgemäß ist keine direkte Verbindung zwischen Versorgungsleitung 5 und Leuchte 2 mehr erforderlich. Statt dessen erfolgt die Kontaktierung der Versorgungsleitung 5 mittels einer im Montageelement integrierten Anschlusseinrichtung 6, siehe hierzu die Fig. 5 und 6. Die elektrische Versorgung der Leuchte 2, siehe Fig. 1 bis 4 und 7, erfolgt über einen Steckverbinder. Dabei ist es möglich, dass die Leuchte nur mittels dieses Steckverbinders an einem Montageelement lösbar gehalten ist. Ebenfalls sind zwei Montageelemente 3, 13 möglich, die im Wesentlichen Enden der Leuchte 2 zugeordnet sind.

Die Montage und Demontage der Leuchte ist sehr einfach, da das beispielsweise federbeaufschlagte Verbindungsteil 15 soweit zusammengedrückt bzw. gespannt werden kann, dass die Steckverbindung gelöst ist und anschließend kann auch die Verbindung über das Verbindungsteil 15 gelöst werden, so dass die Leuchte einfach demontierbar oder in analoger Weise montierbar ist.

Weiterhin ist die Kontaktierung zwischen Anschlusseinrichtungen 6 und Versorgungsleitung 5 dadurch vereinfacht, dass die Anschlusseinrichtung eine Schneidklemmeinrichtung 8 aufweist.

## Patentansprüche

1. Montagevorrichtung (1) für eine Leuchte (2) mit wenigstens einem ersten Montageelement (3) zur lösbaren Befestigung der Leuchte (2) an einem Träger (4) und mit einer eine Versorgungsleitung (5) zur elektrischen Versorgung der Leuchte kontaktierende Anschlusseinrichtung (6), wobei das erste Montageelemente (3) im Wesentlichen einem Längsende (2) und ein zweites Montageelement (13) im Wesentlichen dem anderen Längsende (14) der Leuchte zugeordnet ist,
**dadurch gekennzeichnet,**
**dass** die Anschlusseinrichtung (6) dem ersten Montageelement (13) zugeordnet und zur lösbaren Befestigung der Leuchte (2) zwischen dieser und dem Montageelement zumindest ein elektrischer Steckverbinder (7) vorgesehen ist, wobei ein Verbindungsteil (15) zwischen Leuchte (2) und zweitem Montageelement (13) elastisch auslenkbar ist.

2. Montagevorrichtung nach Anspruch 1, **dadurch gekennzeichnet, dass** die Anschlusseinrichtung (6) im Montageelement (3) integriert ist.

3. Montagevorrichtung nach Anspruch 1 oder 2, **dadurch gekennzeichnet, dass** die Versorgungsleitung (5) durch das Montageelement (3) hindurchgeführt ist.

4. Montagevorrichtung nach einem der vorangehenden Ansprüche, **dadurch gekennzeichnet, dass** die Anschlusseinrichtung (6) eine Schneidklemmeinrichtung (8) aufweist.

5. Montageeinrichtung nach Anspruch 4, **dadurch gekennzeichnet, dass** die Schneidklemmeinrichtung (8) mit einem Steckverbinderteil (10) des Steckverbinders (7) auf einer Außenseite (9) des Montageelements (3) elektrisch verbunden ist.

6. Montageeinrichtung nach einem der vorangehenden Ansprüche, **dadurch gekennzeichnet, dass** das Montageelement (3) am Träger (4) lösbar befestigt ist.

7. Montagevorrichtung nach einem der vorangehenden Ansprüche, **dadurch** gekennezeichnet, dass das Montageelement (3) am Träger (4) angeschraubt ist.

8. Montagevorrichtung nach einem der vorangehenden Ansprüche, **dadurch gekennzeichnet, dass** das Montageelement (3) am Träger (4) verrastet ist.

9. Montagevorrichtung nach einem der vorangehenden Ansprüche, **dadurch gekennzeichnet, dass** das Montageelement (3) am Träger (4) eingehängt ist.

10. Montagevorrichtung nach einem der vorangehenden Ansprüche, **dadurch gekennzeichnet, dass** der Steckverbinder (7) ein Rundsteckverbinder ist.

11. Montagevorrichtung nach einem der vorangehenden Ansprüche, **dadurch gekennzeichnet, dass** der Steckverbinder (7) ein explosionsgeschützter Steckverbinder ist.

12. Montagevorrichtung nach einem der vorangehenden Ansprüche, **dadurch gekennzeichnet, dass** der Steckverbinderteil (10) des Montageelements (3) seitlich an diesem angeordnet ist.

13. Montagevorrichtung nach einem der vorangehenden Ansprüche, **dadurch gekennzeichnet, dass** der Steckverbinderteil (10) des Montageelements (3) an dessen dem Träger (4) abgewandten unteren Ende (11) angeordnet ist.

14. Montagevorrichtung nach einem der vorangehenden Ansprüche, **dadurch gekennzeichnet, dass** die Versorgungsleitung (5) abgedichtet in das und/oder aus dem Montageelement (3) geführt ist.

15. Montagevorrichtung nach einem der vorangehenden Ansprüche, **dadurch gekennzeichnet, dass** das zweite Montageelement (13) das in Richtung erstes Montageelement (3) federbeaufschlagte Verbindungsteil (15) zur Halterung der Leuchte (2) aufweist.

16. Montageelement nach Anspruch 15, **dadurch gekennzeichnet, dass** das Verbindungsteil (15) ein Lagerbock (16) ist.

17. Montagevorrichtung nach einem der vorangehenden Ansprüche, **dadurch gekennzeichnet, dass** das zweite Montageelement (13) eine Aufnahme (17) für ein in Richtung zur Leuchte (2) federbeaufschlagtes Verbindungsteil (15) aufweist.

18. Montagevorrichtung nach einem der vorangehenden Ansprüche, **dadurch gekennzeichnet, dass** der Steckverbinderteil (10) am ersten Montageelement (3) und Verbindungsteil (15) am zweiten Montageelement (13) auf derselben Seite der Montageelemente (3, 13) angeordnet sind.

19. Montagevorrichtung nach einem der vorangehenden Ansprüche, **dadurch gekennzeichnet, dass** das Montageelement (3, 13) plattenförmig ausgebildet ist.

20. Montagevorrichtung nach einem der vorangehenden Ansprüche, **dadurch gekennzeichnet, dass** erstes und/oder zweites Montageelement (3, 13) eine Arretiereinrichtung zur Arretierung der Leuchte (2) in Kontaktaufstellung (18) aufweisen.

21. Montagevorrichtung nach einem der vorangehenden Ansprüche, **dadurch gekennzeichnet, dass** zwischen erstem und/oder zweitem Montageelement (3, 13) und Leuchte (2) eine Kodiereinrichtung (19) vorgesehen ist.

22. Montagevorrichtung nach Anspruch 21, **dadurch gekennzeichnet, dass** die Kodiereinrichtung (19) einen Steckvorsprung (20) und eine dazu komplementäre Steckvertiefung (21) aufweist.

23. Montagevorrichtung nach einem der vorangehenden Ansprüche, **dadurch gekennzeichnet, dass** die Leuchte (2) eine Langfeldleuchte ist.

24. Leuchte (2) mit einer Montagevorrichtung(1) nach einem der vorangehenden Ansprüche, **dadurch gekennzeichnet, dass** an der Leuchte (2) zumindest ein Steckverbinderteil (22) angeordnet ist, der in Kontaktstellung (18) der Leuchte (2) mit dem Steckverbinderteil (10) der Montagevorrichtung (1) in Eingriff ist.

## Claims

1. Mounting device (1) for a lamp (2) having at least one first mounting element (3) for releasable attachment of the lamp (2) to a support (4) and having a terminal device (6) contacting a supply line (5) for electrical supply to the lamp, the first mounting element (3) being essentially associated with one longitudinal end (2) and a second mounting element (13) being essentially associated with the other longitudinal end (14) of the lamp,
**characterised in that**
the terminal device (6) is associated with the first mounting element (13) and for releasable attachment of the lamp (2) between the latter and the mounting element is provided at least one electrical plug-in connector (7), a connecting portion (15) between lamp (2) and second mounting element (13) being elastically deflectable.

2. Mounting device according to claim 1, **characterised in that** the terminal device (6) is integrated in the mounting element (3).

3. Mounting device according to claim 1 or 2, **characterised in that** the supply line (5) is passed through the mounting element (3).

4. Mounting device according to any of the preceding claims, **characterised in that** the terminal device (6) has an insulation displacement termination device (8).

5. Mounting device according to claim 4, **characterised in that** the insulation displacement termination device (8) is electrically connected to a plug-in connector portion (10) of the plug-in connector (7) on an outer side (9) of the mounting element (3).

6. Mounting device according to any of the preceding claims, **characterised in that** the mounting element (3) is releasably attached to the support (4).

7. Mounting device according to any of the preceding claims, **characterised in that** the mounting element (3) is screwed to the support (4).

8. Mounting device according to any of the preceding claims, **characterised in that** the mounting element (3) is latched to the support (4).

9. Mounting device according to any of the preceding claims, **characterised in that** the mounting element (3) is hung from the support (4).

10. Mounting device according to any of the preceding claims, **characterised in that** the plug-in connector (7) is a circular plug-in connector.

11. Mounting device according to any of the preceding claims,
**characterised in that** the plug-in connector (7) is an explosion-proof plug-in connector.

12. Mounting device according to any of the preceding claims, **characterised in that** the plug-in connector portion (10) of the mounting element (3) is arranged laterally on the latter.

13. Mounting device according to any of the preceding claims, **characterised in that** the plug-in connector portion (10) of the mounting element (3) is arranged at its lower end (11) facing away from the support (4).

14. Mounting device according to any of the preceding claims, **characterised in that** the supply line (5) extends into and/or out of the mounting element (3) with sealing.

15. Mounting device according to any of the preceding claims, **characterised in that** the second mounting element (13) comprises the connecting portion (15) which is spring-biased in a direction towards the first mounting element (3) for support of the lamp (2).

16. Mounting device according to claim 15, **characterised in that** the connecting portion (15) is a bearing block (16).

17. Mounting device according to any of the preceding claims, **characterised in that** the second mounting element (13) has a receptacle (17) for a connecting portion (15) which is spring-biased in a direction towards the lamp (2).

18. Mounting device according to any of the preceding claims, **characterised in that** the plug-in connector portion (10) is arranged on the first mounting element (3) and the connecting portion (15) on the second mounting element (13) on the same side of the mounting elements (3, 13).

19. Mounting device according to any of the preceding claims, **characterised in that** the mounting element (3, 13) is plate-shaped.

20. Mounting device according to any of the preceding claims, **characterised in that** the first and/or second mounting element (3, 13) comprises a locking device for locking the lamp (2) in the contact position (18).

21. Mounting device according to any of the preceding claims, **characterised in that** a coding device (19) is provided between the first and/or second mounting element (3, 13) and the lamp (2).

22. Mounting device according to claim 21, **characterised in that** the coding device (19) comprises a plug-in projection (20) and a complementary plug-in recess (21).

23. Mounting device according to any of the preceding claims, **characterised in that** the lamp (2) is a fluorescent tube lamp.

24. Lamp having a mounting device (1) according to any of the preceding claims, **characterised in that** on the lamp (2) is arranged at least one plug-in connector portion (22) which in the contact position (18) of the lamp (2) is engaged with the plug-in connector portion (10) of the mounting device (1).

## Revendications

1. Dispositif de montage (1) pour une lampe (2) avec au moins un premier élément de montage (3) pour la fixation séparable de la lampe (2) sur un support (4) et avec un dispositif de raccordement (6) en contact avec une ligne d'alimentation (5) pour l'alimentation électrique de la lampe, le premier élément de montage (3) étant associé essentiellement à une extrémité de la longueur (2) et un second élément de montage (13) étant associé essentiellement à l'autre extrémité de la longueur (14) de la lampe,
**caractérisé**
**en ce que** le dispositif de raccordement (6) est associé au premier élément de montage (13) et, pour la fixation séparable de la lampe (2), il est prévu entre celle-ci et l'élément de montage au moins un connecteur à fiches électrique (7), une partie de connexion entre la lampe (2) et le second élément de montage (13) pouvant être déviée élastiquement.

2. Dispositif de montage selon la revendication 1, **caractérisé en ce que** le dispositif de raccordement (6) est intégré dans l'élément de montage (3).

3. Dispositif de montage selon la revendication 1 ou 2, **caractérisé en ce que** la ligne d'alimentation (5) est guidée à travers l'élément de montage (3).

4. Dispositif de montage selon l'une des revendications précédentes, **caractérisé en ce que** le dispositif de raccordement (6) comporte un dispositif à arêtes serrantes.

5. Dispositif de montage selon la revendication 4, **caractérisé en ce que** le dispositif à arêtes serrantes (8) est relié électriquement à une partie de connecteur à fiches (10) du connecteur à fiches (7), sur un côté extérieur (9) de l'élément de montage (3).

6. Dispositif de montage selon l'une des revendications précédentes, **caractérisé en ce que** l'élément de montage (3) est fixé de manière séparable au support (4).

7. Dispositif de montage selon l'une des revendications précédentes, **caractérisé en ce que** l'élément de montage (3) est vissé sur le support (4).

8. Dispositif de montage selon l'une des revendications précédentes, **caractérisé en ce que** l'élément de montage (3) est clipsé sur le support (4).

9. Dispositif de montage selon l'une des revendications précédentes, **caractérisé en ce que** l'élément de montage (3) est accroché dans le support (4).

10. Dispositif de montage selon l'une des revendications précédentes, **caractérisé en ce que** le connecteur à fiches (7) est un connecteur à fiches coaxial.

11. Dispositif de montage selon l'une des revendications précédentes, **caractérisé en ce que** le connecteur à fiches (7) est un connecteur à fiches antidéflagrant.

12. Dispositif de montage selon l'une des revendications précédentes, **caractérisé en ce que** la partie de connecteur à fiches (10) de l'élément de montage (3) est disposée sur le côté de celui-ci.

13. Dispositif de montage selon l'une des revendications précédentes, **caractérisé en ce que** la partie de connecteur à fiches (10) de l'élément de montage (3) est disposée sur l'extrémité inférieure (11) de celui-ci, tournée à l'opposé du support (4).

14. Dispositif de montage selon l'une des revendications précédentes, **caractérisé en ce que** la ligne d'alimentation (7) est guidée de manière étanche dans et/ou depuis l'élément de montage (3).

15. Dispositif de montage selon l'une des revendications précédentes, **caractérisé en ce que** le second élément de montage (13) comporte la partie de connexion (15), soumise à l'action d'un ressort en direction du premier élément de montage (3), pour la fixation de la lampe (2).

16. Dispositif de montage selon la revendication 15, **caractérisé en ce que** la partie de connexion (15) est un palier (16).

17. Dispositif de montage selon l'une des revendications précédentes, **caractérisé en ce que** le second élément de montage (13) présente un logement (17) pour une partie de connexion (15) soumise à l'action d'un ressort en direction de la lampe (2).

18. Dispositif de montage selon l'une des revendications précédentes, **caractérisé en ce que** la partie de connecteur à fiches (10) est disposée sur le premier élément de montage (3) et la partie de connexion (15) sur le second élément de montage (13), sur le même côté des éléments de montage (3, 13).

19. Dispositif de montage selon l'une des revendications précédentes, **caractérisé en ce que** l'élément de montage (3, 13) est réalisé en forme de plaque.

20. Dispositif de montage selon l'une des revendications précédentes, **caractérisé en ce que** le premier et/ou le second élément de montage (3, 13) comportent un dispositif d'arrêt pour bloquer la lampe (2) en position de contact (18).

21. Dispositif de montage selon l'une des revendications précédentes, **caractérisé en ce qu'**il est prévu un dispositif de codage (19) entre le premier et/ou le second élément de montage (3, 13) et la lampe (2).

22. Dispositif de montage selon la revendication 21, **caractérisé en ce que** le dispositif de codage (19) présente une saillie d'enfichage (20) et un creux d'enfichage (21) complémentaire de celle-ci.

23. Dispositif de montage selon l'une des revendications précédentes, **caractérisé en ce que** la lampe (2) est une lampe à champ long.

24. Lampe (2) avec un dispositif de montage (1) selon l'une des revendications précédentes, **caractérisée en ce que** sur la lampe (2) est disposée au moins une partie de connecteur à fiches (22) qui en position de contact (18) de la lampe (2) est en prise avec la partie de connecteur à fiches (10) du dispositif de montage (1).
